# EUROPÄISCHE PATENTSCHRIFT

(11) **EP 1 048 624 B1**
(45) Veröffentlichungstag und Bekanntmachung des Hinweises auf die Patenterteilung: **11.08.2004**
(21) Anmeldenummer: 00108715.4
(22) Anmeldetag: 22.04.2000
(51) Int. Cl.: C03B 37/03, D02G 3/18, D02G 1/16

(54) **Verfahren und Vorrichtung zum Herstellen eines strangartigen Verbundes aus Glasfasern**
Method and apparatus for the production of a stranded glassfibre composite
Procédé et dispositif pour la production d'une composite allongée à fibres de verre

(30) Priorität: 28.04.1999 DE 19919297
(43) Veröffentlichungstag der Anmeldung: 02.11.2000
(73) Patentinhaber: Johns Manville Europe GmbH, 60323 Frankfurt am Main (DE)
(72) Erfinder: Klaus, Michaela, 97907 Hasloch (DE); Bursian, Petra, 97907 Hasloch (DE)
(74) Vertreter: Knoblauch, Andreas, Dr.-Ing.

(56) Entgegenhaltungen:
- EP-A- 0 928 840
- GB-A- 1 121 935
- US-A- 2 621 444
- US-A- 3 676 096
- US-A- 4 863 502

## Beschreibung

Die Erfindung betrifft ein Verfahren zum Herstellen eines strangartigen Verbundes aus Glasfasern, bei dem mit Hilfe einer an der Oberfläche einer Spinntrommel ausgebildeten, rotierenden Ziehfläche parallel nebeneinanderliegende Glasfäden ausgezogen werden, die nach einer vorbestimmten Verweilzeit von der Ziehfläche abgehoben und umgelenkt werden, wobei die Glasfäden nach dem Abheben quer zur Umlaufrichtung der Ziehfläche zusammengefaßt und in einer Richtung parallel zu einer Radialrichtung der Ziehfläche abgezogen werden. Ferner betrifft die Erfindung eine Vorrichtung zum Herstellen eines strangartigen Verbundes aus Glasfasern mit einer an der Oberfläche einer Spinntrommel ausgebildeten, rotierenden Ziehfläche, an der eine Abhebeeinrichtung angeordnet ist, an die sich eine nach vorne gerichtete Leiteinrichtung anschließt.

Ein derartiges Verfahren und eine derartige Vorrichtung sind aus US-A-2 621 444 bekannt. Dort werden Glasfäden mit Hilfe einer Ziehtrommel ausgezogen und mit einer Schaberklinge abgehoben, wobei zwischen der Schaberklinge und der Ziehtrommel Luft eingeblasen werden kann, um den Abhebevorgang zu verbessern. Vor der Schaberklinge ist ein Niederhalter mit einer einstellbaren Wand angeordnet, die einen Spalt zwischen sich und der Ziehtrommel definiert, durch den die Glasfasern treten müssen, bevor sie von der Schaberklinge abgehoben werden können. Hinter der Schaberklinge ist eine Umlenkeinrichtung angeordnet, hinter der wiederum eine Art Trichter vorgesehen ist, in dem die Glasfasern quer zur Umlaufrichtung der Ziehtrommel zusammengefaßt werden. Beim Umlenken werden die Glasfasern an der Wand der Umlenkeinrichtung entlanggeführt.

Ein weiteres Verfahren und eine weitere Vorrichtung sind beispielsweise aus DE 36 34 904 A1 bekannt. Hier werden die Glasfasern nach dem Abheben in einen Spinntrichter eingeführt, dessen Achse im wesentlichen parallel zur Rotationsachse der Trommel liegt, die die Ziehfläche bildet. An einem stirnseitigen Ende des Spinntrichters kann dann ein Faserverbund abgezogen und später aufgewickelt werden. Die Verweilzeit wird hierbei durch den Auflagewinkel auf der Trommel und die Rotationsgeschwindigkeit bestimmt.

Obwohl die Glasfäden auf der Ziehtrommel praktisch endlos vorliegen, läßt sich beobachten, daß der so hergestellte Faserverbund ein Verbund aus Stapelfasern ist. Stapelfasern haben eine begrenzte Länge von wenigen Zentimetern. Sie haften aufgrund der Verwirbelung im Spinntrichter zwar gut aneinander, dennoch ist die Festigkeit, d.h. die Zugkraft oder Höchstzugkraft, eines derartigen Faserverbundes begrenzt. Dies führt beispielsweise dann zu Schwierigkeiten, wenn ein derartiger Faserverbund für Kettfäden eingesetzt werden soll. Um ein derartiges Stapelfasergarn kettfähig zu machen, sind teilweise relativ aufwendige Nachbearbeitungen notwendig.

Der Erfindung liegt die Aufgabe zugrunde, ein insbesondere kettfähiges Garn mit einer höheren Festigkeit als Stapelfasergarn herzustellen

Diese Aufgabe wird bei einem Verfahren der eingangs genannten Art dadurch gelöst, daß man ein Luftpolster ausbildet, mit dem man die Glasfäden beim Umlenken abfedert.

Man erzeugt also sozusagen ein "Direktgarn". Die Vielzahl von Glasfasern, die parallel auf der Trommel liegen, werden - wie bisher auch - von der Trommel abgehoben. Der bislang daran anschließende Verwirbelungsschritt entfällt jedoch. In diesem Verwirbelungsschritt sind die meisten Faserbrüche aufgetreten. Die Glasfäden werden vielmehr zusammengefaßt, und zwar entlang einer Richtung parallel zur Achse der Ziehtrommel. Dieses Fadenbündel wird dann nicht mehr parallel zu der Achse der Ziehtrommel abgezogen, sondern in einer Richtung senkrecht dazu weg von der Ziehtrommel. Wenn man, mit anderen Worten, davon ausgeht, daß die Glasfäden aus den üblicherweise verwendeten Bushings von hinten an die Ziehtrommel gelangen und vorne abgehoben werden, dann wird der zusammengefaßte Faserverbund weiter nach vorne abgezogen. Man erreicht auf diese Weise die Ausbildung eines Faserbündels mit filamentähnlicher Struktur. Auch wenn tatsächlich nicht nur endlose Glasfäden vorliegen, erhält man eine wesentlich höhere Festigkeit dieses Faserverbundes als bei der Verwendung von Stapelfasern, wie sie in der oben genannten DE 36 34 904 A1 vorliegen. Darüber hinaus erhält man ein sehr dichtes Material. Die Qualität dieses Direktgarnes reicht fast an die Qualität von Rovings heran. Bei der Roving-Herstellung wird allerdings in der Regel eine wässrige Schlichte aufgebracht, deren Wasseranteil anschließend bei fertigen Spulen herausgetrocknet werden muß. Man hat also immer einen gewissen Wasseranteil in der Spule der aufgewickelten Rovings. Dieser Nachteil entfällt bei der Erfindung. Das Verfahren kann "trocken" durchgeführt werden. Die Glasfäden sollen beim Umlenken nicht an einer Wand anliegen. Sie schweben vielmehr auf einem geführten Luftpolster.

Vorzugsweise erfolgt das Umlenken mit einem Radius und einem Winkel, bei dem zumindest ein vorbestimmter Anteil der Glasfasern nicht bricht. Ein Derartiger Anteil läßt sich statistisch bestimmen. Damit wird die Festigkeit des Garnes weiter erhöht. Wenn man beispielsweise dafür sorgt, daß mindestens 50% oder mindestens 70% der Glasfäden das Umlenken gefahrlos überstehen, dann bekommt man ein Garn mit relativ langen Einzelfasern.

Vorzugsweise werden die zusammengefaßten Glasfäden einem Schließvorgang unterworfen. Dieses Schließen kann beispielsweise in einer Verwirbelung bestehen, wozu man einen Luftstrom verwendet. Dies erhöht die Festigkeit des Garnes weiter. Der Schließvorgang bündelt die Fasern zu einem "Direktgarn", so daß nicht mehr parallel liegende Einzelfasern auf der Spule aufliegen, sondern ein zusammenhängender Verbund von der Spule abgezogen werden kann.

Bevorzugterweise erfolgt nach dem Zusammenfassen der Glasfäden ein Präparationsauftrag. Dieser Präparationsauftrag kann auch vor oder beim Schließvorgang erfolgen. Mit der Präparation lassen sich beispielsweise Gleit- oder Laufeigenschaften des Garnes verbessern.

Vorzugsweise erfolgt das Zusammenfassen mit Hilfe eines geführten Luftstromes. Die einzelnen Glasfäden werden damit praktisch "berührungsfrei" durch Vorrichtungsteile geführt. Dies verringert die Gefahr einer Beschädigung weiter. Für die Führung des Luftstromes sind natürlich irgendwelche Führungswände oder -kanäle erforderlich. In dem Luftstrom können die einzelnen Glasfäden dann mitschwimmen.

Bevorzugterweise werden, abgesehen von einer Bewegung beim Zusammenfassen, alle Glasfäden nur in jeweils einer Ebene bewegt. Damit werden die Umlenkbewegungen klein gehalten. Die Gefahr einer Beschädigung, beispielsweise eines Fadenbruchs, wird damit ebenfalls klein gehalten. Darüber hinaus wird die Fadenführung vereinfacht. Je weniger Umlenkungen notwendig sind, desto höher kann die Abzugsgeschwindigkeit sein.

Vorzugsweise sind die Glassfäden aus C-Glas gebildet.

Die Aufgabe wird bei einer Vorrichtung der eingangs genannten Art dadurch gelöst, daß die Leiteinrichtung zumindest abschnittsweise einen trichterartigen, sich in der Fortbewegungsrichtung der Glasfaserrn verjüngenden Aufbau aufweist und der Umlenkabschnitt einen Ausweichraum zur Aufnahme eines die Glasfasern abfedernden Luftpolsters aufweist.

Mit dieser Ausgestaltung ist es möglich, die nebeneinander und parallel zueinander auf der Ziehtrommel liegenden Fäden bündelartig zusammenzufassen, ohne sie zu verwirbeln. Die zusammengefaßten Glasfäden können dann direkt nach vorne abgezogen werden. Sofern eine Umlenkung der Fäden notwendig ist, kann sie, abgesehen von der Zusammenfassungsbewegung, in einer Ebene erfolgen. Die Glasfäden sollen beim Umlenken nicht an einer Wand anliegen. Sie schweben vielmehr auf einem geführten Luftpolster. Wenn man nun im Umlenkabschnitt einen Ausweichraum vorsieht, dann kann sich dort ein entsprechend größeres Luftpolster ausbilden, so daß die Fäden beim Umlenken noch besser abgefedert werden können. Hierbei können auch kleinere Schwankungen der Zuführgeschwindigkeit aufgefangen werden.

Vorzugsweise weist die Leiteinrichtung einen Umlenkabschnitt auf, der hinter der Abhebeeinrichtung angeordnet ist, wobei der Umlenkabschnitt einen Umlenkwinkel von weniger als 120° aufweist. Der Umlenkwinkel gibt hierbei die Richtungsänderung an. Aufgrund der geringen Richtungsänderung ist die Gefahr, daß es zu einem Bruch der Glasfäden kommt, relativ gering. Damit lassen sich sehr stabile Glasfasergarne mit hoher Festigkeit herstellen.

Auch ist von Vorteil, wenn der Umlenkradius größer als ein Knickradius ist, bei dem ein vorbestimmter Anteil der Glasfäden bricht. Je kleiner der Radius ist, mit dem die Glasfäden umgelenkt werden, desto größer ist die Gefahr eines Glasfadenbruchs. Umgekehrt ist bei einem nur behutsamen Umlenken, das durch einen größeren Umlenkradius ermöglicht wird, die Gefahr eines Fadenbruchs geringer.

Mit Vorteil ist in Laufrichtung hinter der Leiteinrichtung eine Nachbehandlungseinrichtung angeordnet. Die Nachbehandlungseinrichtung kann beispielsweise als Schließ-, Verwirbelungs- oder Texturiervorrichtung ausgebildet sein. Es kann sich auch einfach um eine Luftdüse handeln. Das so bearbeitete Garn kann mehr oder weniger unmittelbar als Kettgarn eingesetzt werden.

Mit dem beschriebenen Aufbau kann man ein Garn erhalten, das mit Garnen vergleichbar ist, die aus E-Glas gebildet sind. Der Rohstoff ist allerdings wesentlich preisgünstiger.

Die Erfindung wird im folgenden anhand eines bevorzugten Ausführungsbeispiels in Verbindung mit der Zeichnung näher beschrieben. Hierin zeigen:
- Fig. 1: eine perspektivische Darstellung einer Vorrichtung zum Herstellen eines Garnes aus Glasfäden und
- Fig. 2: ein schematische Seitenansicht.

Eine Vorrichtung 1 zum Herstellen eines sogenannten Direktgarnes 2 weist Bushings 3, d.h. kleine Schmelzwannen für Glas, beispielsweise in Form von Pellets, auf, die in bekannter Art und Weise an ihrer Unterseite eine Vielzahl von Düsen aufweisen, aus denen Glasfäden 4 herausfließen. Die Glasfäden 4 gelangen in an sich bekannter Weise an die Rückseite einer Spinntrommel 5, die auch als Ziehtrommel bezeichnet werden kann. Die Oberfläche 6 der Spinntrommel bildet, wenn sich die Spinntrommel 5 in Richtung des Pfeiles 7 dreht, eine rotierende Ziehfläche. Hierbei haften die Glasfäden 4 an der Oberfläche 6 und können somit ausgezogen werden. Nach einem vorbestimmten Drehwinkel werden die Glasfäden an einer Abnahmevorrichtung 8, beispielsweise einer Schaberklinge, abgenommen, d.h. von der Oberfläche 6 der Spinntrommel 5 abgehoben.

Die Schaberklinge wirkt dabei im Grunde nicht unmittelbar mechanisch auf die Glasfäden ein, die, wie aus Fig. 1 ersichtlich ist, nebeneinander und parallel zueinander auf der Oberfläche 6 der Spinntrommel 5 aufliegen, sondern die Schaberklinge hebt die an der Spinntrommel anhaftende Luftschicht und damit auch die aufliegenden Glasfäden 4 ab.

Die abgehobenen Glasfäden gelangen dann in eine Leiteinrichtung 9. In der Leiteinrichtung 9 gelangen sie zunächst in einen Umlenkabschnitt 10, wobei ihre Bewegungsrichtung um etwas mehr als 90° geändert wird. Wenn man sich vorstellt, daß die Glasfäden 4 bei ihrem Umlauf um die Spinntrommel 5 im Grunde in einer Ebene liegen (Schnittebene mit einem Schnitt senkrecht zur Rotationsachse), dann erfolgt auch diese Umlenkung im Umlenkabschnitt 10 im wesentlichen in dieser Ebene. Die Glasfäden werden also nicht, wie dies aus DE 36 34 904 A1 bekannt ist, parallel zur Rotationsachse abgezogen.

Eine kleine seitliche Bewegung ist allerdings für die Glasfäden unvermeidlich. Diese seitliche Bewegung ist erforderlich, um die Glasfäden 4 parallel zur Rotationsachse 11 der Spinntrommel 5 zusammenzufassen. Hierzu weist die Leiteinrichtung 9 einen Trichterabschnitt 12 auf, dessen Seitenwände 13, 14 nach vorne zu zusammenlaufen.

Die Luft, die mit Hilfe der Schaberklinge der Abnahmevorrichtung 8 von der Oberfläche der Spinntrommel 5 abgehoben wird, gelangt in die Leiteinrichtung 9. Sie wird im Umlenkabschnitt 10 nach vorne umgelenkt und im Trichterabschnitt 12 von beiden axialen Enden der Spinntrommel 5 her zusammengefaßt. Dabei entsteht eine gewisse Beschleunigung des Luftstromes. Diese Luftführung hat also zwei Effekte. Zum einen dient sie dazu, die Vielzahl von parallel nebeneinanderliegenden Glasfäden 4 zusammenzufassen und hierbei mit einer gewissen Zugspannung zu beaufschlagen. Dies ist insbesondere beim "Anfahren" der Vorrichtung 1 vorteilhaft. Sobald man ein zusammengefaßtes Fadenbündel 18 ergriffen hat, kann man es auf eine Aufspulvorrichtung 15 leiten und dort mit der gewünschten Fadenspannung aufwickeln.

Im Umlenkabschnitt 10 kann noch ein Luftpolster in einem Ausweichraum 16 vorgesehen sein. Dort baut sich ein gewisser Gegendruck auf, so daß die Glasfäden im Betrieb nicht gegen die obere Wand der Leiteinrichtung 9 gedrückt werden, sondern, wie dargestellt, am unteren Ende der Leiteinrichtung, in vielen Fällen sogar knapp außerhalb der Leiteinrichtung, abgezogen werden können.

Hinter der Leiteinrichtung ist eine Behandlungseinrichtung 17 vorgesehen. Diese kann als Schließ-, Verwirbelungs- oder Texturiervorrichtung oder einfach als Luftdüse ausgebildet sein. Durch eine gezielte Abstimmung der Trommelumfangsgeschwindigkeit zur Abzugsgeschwindigkeit der Spulvorrichtung 15 kann man Einfluß auf das Volumen des Garnes nehmen. Wenn beide gleich sind, erhält man beispielsweise ein kompakteres Garn als wenn die Umfangsgeschwindigkeit größer als die Abzugsgeschwindigkeit ist.

In allen Fällen ist aber aufgrund der Leiteinrichtung gewährleistet, daß dieses Garn aus Fäden zusammengesetzt ist, die zwar keine Endlosfasern im mathematischen Sinne bilden, aber eine relativ große Länge aufweisen, die Länge von Stapelfasern also um das Mehrfache übertreffen. Dies wird unter anderem auch dadurch bewirkt, daß das Umlenken im Umlenkabschnitt 10 der Leiteinrichtung relativ schonend erfolgt. Neben dem relativ kleinen Umlenkwinkel verwendet man auch einen Radius, der so groß ist, daß die Gefahr von Fadenbrüchen klein bleibt.

Hinter der Behandlungsvorrichtung 17 kann noch eine Vorrichtung zum Auftragen einer Präparation vorgesehen sein. Die Vorrichtung 19 kann auch vor der Behandlungsvorrichtung 17 oder in ihr angeordnet sein, wenn es sich bei der Behandlungsvorrichtung 17 um eine Luftdüse handelt. Dies ist unter anderem abhängig von der Art der Präparation.

Als Glas kann man sogenanntes C-Glas verwenden, das ein relativ preisgünstiges Glas ist. Trotzdem erhält man Garne 2, deren Festigkeit durchaus mit entsprechenden Garnen aus E-Glas vergleichbar ist.

Mit der Vorrichtung und dem Verfahren werden die Glasfäden also nicht mehr in der Leiteinrichtung verwirbelt, sondern nur zu einem Faserbündel mit filamentähnlicher Struktur zusammengefaßt. Dieses Garn verhält sich dann wie ein Garn aus endlosen Glasfasern. Es ergibt ein sehr dichtes Material. Im Gegensatz zu einem Roving-Herstellungsverfahren spart man sich aber die Trocknung. Das so hergestellte Garn kann als Kettgarn in Geweben oder Gewirken verwendet werden. Ein entsprechendes Stapelfaservorgarn müßte, um kettfähig zu werden, gedreht werden, was einen zusätzlichen Arbeitsgang erfordert.

Das Garn 2 hat eine Festigkeit, die zwischen derjenigen von Stapelfasergarnen und Filamentgarnen liegt. Man kann, beispielsweise in der Behandlungsvorrichtung 17, eine weitere Verfestigung des Garnes erzielen. Von Aussehen her hat das Garn 2 eine Ähnlichkeit mit Roving oder texturiertem Garn. Die Produktionsgeschwindigkeit ist relativ hoch. Man erreicht bis zu 1600 m/min.

## Patentansprüche

1. Verfahren zum Herstellen eines strangartigen Verbundes (2) aus Glasfasern, bei dem mit Hilfe einer an der Oberfläche einer Spinntrommel (5) ausgebildeten, rotierenden Ziehfläche (6) parallel nebeneinanderliegende Glasfäden (4) ausgezogen werden, die nach einer vorbestimmten Verweilzeit von der Ziehfläche (6) abgehoben und umgelenkt werden, wobei die Glasfäden (4) nach dem Abheben quer zur Umlaufrichtung der Ziehfläche (6) zusammengefaßt und in einer Richtung parallel zu einer Radialrichtung der Ziehfläche (6) abgezogen werden, **dadurch gekennzeichnet, daß** man ein Luftpolster ausbildet, mit dem man die Glasfäden (4) beim Umlenken abfedert.

2. Verfahren nach Anspruch 1, **dadurch gekennzeichnet, daß** das Umlenken mit einem Radius und einem Winkel erfolgt, bei dem mindestens 50% der Glasfasern (4) nicht bricht.

3. verfahren nach Anspruch 1 oder 2, **dadurch gekennzeichnet, daß** die zusammengefaßten Glasfäden (4) einem Schließvorgang unterworfen werden.

4. Verfahren nach einem der Ansprüche 1 bis 3, **dadurch gekennzeichnet, daß** nach dem Zusammenfassen der Glasfäden (4) ein Präparationsauftrag erfolgt.

5. Verfahren nach einem der Ansprüche 1 bis 4, **dadurch gekennzeichnet, daß** das Zusammenfassen mit Hilfe eines geführten Luftstromes erfolgt.

6. Verfahren nach einem der Ansprüche 1 bis 5, **dadurch gekennzeichnet, daß**, abgesehen von einer Bewegung beim Zusammenfassen, alle Glasfäden (4) nur in jeweils einer Ebene bewegt werden.

7. Verfahren nach einem der Ansprüche 1 bis 6, **dadurch gekennzeichnet, daß** die Glasfäden (4) aus C-Glas bestehen.

8. Vorrichtung zum Herstellen eines strangartigen Verbundes (2) aus Glasfasern (4) mit einer an der Oberfläche einer Spinntrommel (5) ausgebildeten, rotierenden Ziehfläche (6), an der eine Abhebeeinrichtung (8) angeordnet ist, an die sich eine nach vorne gerichtete Leiteinrichtung (9) anschließt, **dadurch gekennzeichnet, daß** die Leiteinrichtung (9) zumindest abschnittsweise einen trichterartigen, sich in der Fortbewegungsrichtung der Glasfasern (4) verjüngenden Aufbau (12) aufweist und der Umlenkabschnitt (10) einen Ausweichraum (16) zur Aufnahme eines die Glasfasern abfedernden Luftpolsters aufweist.

9. Vorrichtung nach Anspruch 8, **dadurch gekennzeichnet, daß** die Leiteinrichtung (9) einen Umlenkabschnitt (10) aufweist, der hinter der Abhebeeinrichtung (8) angeordnet ist, wobei der Umlenkabschnitt einen Umlenkwinkel von weniger als 120° aufweist.

10. Vorrichtung nach Anspruch 9, **dadurch gekennzeichnet, daß** der Umlenkradius größer als ein Knickradius ist, bei dem ein vorbestimmter Anteil der Glasfäden bricht.

11. Vorrichtung nach einem der Ansprüche 8 bis 10, **dadurch gekennzeichnet, daß** in Laufrichtung hinter der Leiteinrichtung (9) eine Nachbehandlungseinrichtung (17) angeordnet ist.

## Claims

1. Method for the production of a stranded glass fibre composite (2), in which, with the aid of a rotating drawing surface (6) formed on the surface of a spinning drum (5), glass filaments (4) lying parallel beside one another are drawn out and, after a predetermined residence time, are lifted off the drawing surface (6) and are deflected, the glass filaments (4), after being lifted, being combined transversely with respect to the direction of revolution of the drawing surface (6) and drawn off in a direction parallel to a radial direction of the drawing surface (6), **characterized in that** an air cushion is formed, with which the glass filaments (4) are cushioned as they are deflected.

2. Method according to Claim 1, **characterized in that** the deflection is carried out with a radius and an angle at which at least 50% of the glass fibres (4) do not break.

3. Method according to Claim 1 or 2, **characterized in that** the combined glass filaments (4) are subjected to a finishing operation.

4. Method according to one of Claims 1 to 3, **characterized in that**, after the glass filaments (4) have been combined, a preparation is applied.

5. Method according to one of Claims 1 to 4, **characterized in that** the combination is carried out with the aid of a guided air stream.

6. Method according to one of Claims 1 to 5, **characterized in that**, apart from a movement during combining, all the glass filaments (4) move only in one plane in each case.

7. Method according to one of Claims 1 to 6, **characterized in that** the glass filaments (4) consist of C-glass.

8. Apparatus for the production of a stranded glass fibre (4) composite (2), with a rotating drawing surface (6) which is formed on the surface of a spinning drum (5) and on which a lifting device (8) is arranged, which is followed by a guide device (9) which is oriented forward, **characterized in that** the guide device (9) has, at least in some sections, a funnel-like structure (12) that tapers in the direction of onward movement of the glass fibres (4), and the deflection section (10) has an escape chamber (16) to accommodate an air cushion that cushions the glass fibres.

9. Apparatus according to Claim 8, **characterized in that** the guide device (9) has a deflection section (10) which is arranged after the lifting device (8), the deflection section having a deflection angle of less than 120°.

10. Apparatus according to Claim 9, **characterized in that** the deflection radius is greater than a bending radius at which a predetermined proportion of the glass filaments breaks.

11. Apparatus according to one of Claims 8 to 10, **characterized in that**, in the running direction, an aftertreatment device (17) is arranged after the guide device (9).

## Revendications

1. Procédé de fabrication d'un composite (2) allongé en fibres de verre, au cours duquel des fils de verre (4) parallèles les uns à côté des autres sont étirés au moyen d'une surface d'étirage (6) rotative conformée à la surface d'un tambour de filage (5), lesquels sont soulevés et déviés de la surface d'étirage (6) après un temps de séjour prédéfini, les fils de verre (4) étant, après le soulèvement, réunis transversalement au sens de rotation de la surface d'étirage (6) et tirés dans un sens parallèle au sens radial de la surface d'étirage (6), **caractérisé en ce qu'**un matelas d'air est formé, au moyen duquel les fils de verre (4) sont suspendus lors du changement de direction.

2. Procédé selon la revendication 1, **caractérisé en ce que** le changement de direction a lieu selon un rayon et un angle n'entraînant pas la rupture d'au moins 50 % des fibres de verre (4).

3. Procédé selon la revendication 1 ou 2, **caractérisé en ce que** les fils de verre (4) réunis sont soumis à un procédé de fermeture.

4. Procédé selon l'une quelconque des revendications 1 à 3, **caractérisé en ce qu'**une couche de
- préparation est appliquée après la réunion des fils de verre (4).

5. Procédé selon l'une quelconque des revendications 1 à 4, **caractérisé en ce que** la réunion des fils de verre (4) a lieu à l'aide d'un écoulement d'air guidé.

6. Procédé selon l'une quelconque des revendications 1 à 5, **caractérisé en ce que**, abstraction faite d'un déplacement lors de la réunion, tous les fils de verre (4) sont déplacés seulement dans chaque fois un seul et même plan.

7. Procédé selon l'une quelconque des revendications 1 à 6, **caractérisé en ce que** les fils de verre (4) sont en verre C (verre au carbone).

8. Dispositif de fabrication d'un composite (2) allongé en fibres de verre (4) au moyen d'une surface d'étirage (6) rotative conformée à la surface d'un tambour de filage (5), sur laquelle est disposé un dispositif de soulèvement (8), auquel se raccorde un dispositif de guidage (9) dirigé vers l'avant, **caractérisé en ce que** le dispositif de guidage (9) présente au moins partiellement une structure (12) en forme d'entonnoir, laquelle se rétrécit dans le sens de déplacement vers l'avant des fibres de verre (4) et **en ce que** le tronçon (10) de changement de direction présente une chambre d'évitement (16) destinée à recevoir un matelas d'air suspendant les fibres de verre.

9. Dispositif selon la revendication 8, **caractérisé en ce que** le dispositif de guidage (9) présente un tronçon (10) de changement de direction disposé en aval du dispositif de soulèvement (8), le tronçon de changement de direction présentant un angle de changement de direction de moins de 120°.

10. Dispositif selon la revendication 9, **caractérisé en ce que** le rayon de changement de direction est supérieur au rayon de courbure auquel un nombre prédéfini de fils de verre se rompent.

11. Dispositif selon l'une quelconque des revendications 8 à 10, **caractérisé en ce qu'**un dispositif de traitement subséquent (17) est disposé en aval du dispositif de guidage (9) dans le sens d'avancement.
